# EUROPÄISCHE PATENTSCHRIFT

(11) **EP 1 258 209 B1**
(45) Veröffentlichungstag und Bekanntmachung des Hinweises auf die Patenterteilung: **23.11.2005**
(21) Anmeldenummer: 02010848.6
(22) Anmeldetag: 15.05.2002
(51) Int. Cl.: A47C 1/03

(54) **Verstellmechanismus insbesondere für eine Armlehne eines Sitzmöbel**
Adjustment mechanism for an arm-rest of a chair
Mécanisme de réglage pour un accoudoir d'une chaise

(30) Priorität: 16.05.2001 DE 20108247 U
(43) Veröffentlichungstag der Anmeldung: 20.11.2002
(73) Patentinhaber: Froli Kunststoffwerk Heinrich Fromme OHG, 33758 Schloss Holte-Stukenbrock (DE)
(72) Erfinder: Fromme, Heinrich, 33758 Schloss Holte-Stukenbrock (DE)
(74) Vertreter: Strauss, Hans-Jochen

(56) Entgegenhaltungen:
- EP-A- 0 958 765
- US-A- 5 388 892
- US-A- 6 053 579

## Beschreibung

Die Erfindung betrifft einen Verstellmechanismus für ein gegenüber einem Gestell zu verstellenden Teil, der mit einer mit dem zu verstellenden Teil verbundenen Aufnahmehülse versehen ist, die einen gestellfesten Ansatz übergreifend gegenüber diesem verstellbar ist, wobei zur schrittweisen Verstellung ein Rastmechanismus vorgesehen ist; sie betrifft ferner eine Armlehne für ein Sitzmöbel, die auf einem Armlehnenträger angeordnet ist, der mit einer im wesentlichen horizontal verlaufenden Befestigungslasche am Sitz oder Sitzträger befestigbar ist, und der einen sich im wesentlichen vertikal erstreckenden Ansatz aufweist, wobei dieser Ansatz von einer Aufnahmehülse, auf der die Armstütze insbesondere mit Armpolster angeordnet ist, übergriffen ist, und wobei die Armstütze gegenüber dem Ansatz über eine Rastmechanik schrittweise verstellbar ist.

Zur Verstellung sind unterschiedliche Mechaniken bekannt, bei denen das schrittweise Verstellen mit einer Rastung erreicht wird, die jedoch an die jeweiligen Gegebenheiten konstruktiv angepasst werden müssen. Ein universeller Einsatz solcher Verstellmechaniken ist nicht ohne weiteres möglich. So werden beispielsweise an sich bekannte Armlehnen für Sessel und Stühle insbesondere für Drehstühle, die mittels eines Armlehnenständers an den Sitzträger des Stuhles angesetzt sind, im wesentlichen horizontal von der Rückenlehne abstehen. Auf dem Armlehnenständer ist die Armstütze mit Armauflage vorgesehen, deren Oberseite in aller Regel gepolstert ist, um dem Unterarm eine komfortablere Auflage zu geben. Dabei kann der Armlehnenständer entsprechend DE 201 08 247 so ausgebildet sein, dass die Armlehne höhenverstellbar ist. Aus DE 295 02 429 ist eine schrittweise höhenverstellbare Armlehne bekannt, die eine Verstellmechanik aufweist, angeordnet in einem Verbindungssteg, der sich zwischen zwei die Armlehnenstütze bildenden Ständern erstreckt. Mit dieser Verstellmechanik ist diese Ausführungsform auf eine solche Anordnung beschränkt, sie ist aufwendig in der Herstellung, somit nicht vielseitig einsetzbar und an unterschiedliche Gegebenheiten anpassbar.

Mit dieser Erfindung soll eine Verstellmechanik für eine schrittweise Verstellung, insbesondere für eine schrittweise Höhenverstellung von Sitzmöbel-Armlehnen vorgeschlagen werden, die vielseitig einsetzbar und einfach an die unterschiedlichen Gegebenheiten anpassbar, die wirtschaftlich herstellbar, und die sicher einsetzbar ist, insbesondere soll eine Armlehne versehen mit einer derartigen Verstellmechanik angegeben werden. Diese Problemstellung wird durch die kennzeichnenden Merkmale des Hauptanspruchs gelöst; vorteilhafte Weiterbildungen und bevorzugte Ausführungsformen beschreiben die Unteransprüche.

Für diesen Verstellmechanismus ist der Ansatz zumindest teilweise als Rohr ausgebildet. In dieses Rohr bzw. in diesen Rohrteil ist eine Verstellkartusche mit hohlem Innenraum im wesentlichen formschlüssig eingesetzt und gestellfest mit diesem verbunden. Für den gewünschten Formschluss können in einer vorteilhaften Ausbildung auf der Außenseite der Verstellkartusche bzw. deren Schalen, Rippen und/ oder Leisten aufgesetzt sein; diese Ausbildung gewährleistet zum einen den Formschluss, erlaubt jedoch zum anderen eine erhebliche Materialeinsparung, die eine wirtschaftlichere Herstellung ermöglicht. Der hohle Innenraum der Verstellkartusche nimmt formschlüssig ein mit dem zu verstellenden Teil verbundenes Verstellschwert so auf, dass es gegenüber der Vertellkartusche verschiebbar ist. Die zur schrittweisen Verstellung vorgesehene Rastmechanik ist innerhalb der Verstellkartusche angeordnet, und ist, in die Verstellkartusche eingesetzt, von dieser in der Gesamtheit aufgenommen. Die Verstellkartusche ist an dem Unterteil festgelegt und ihrerseits mit einem inneren Hohlraum versehen, in den das mit dem gegenüber dem Unterteil zu verstellenden Gegenstand - beispielsweise die Armlehne eines Sitzmöbel - verbundene Verstellschwert eintaucht.

In einer ersten Ausführungsform ist die Verstellkartusche einstückig ausgebildet. Das Verstellschwert wird vormontiert in den inneren Hohlraum eingeschoben und mit einem eingeschobenen Riegelstein festgesetzt. In einer weiteren Ausführungsform ist die Verstellkartusche als zweischaliger Einsatz ausgebildet. Dabei weist die Verstellkartusche bzw. eine ihrer Schalen, die Rastschale, innenseitig voneinander beabstandete kurze Quernuten als Rastvertiefungen auf, die mit dem Sperrkörper der Rastmechanik so zusammenwirken, dass das Verstellen des Verstellschwertes in der Verstellkartusche unausgelöst gesperrt und ausgelöst entsperrt ist, so dass dann das Verstellen ermöglicht wird. Unbetätigt greift der Sperrkörper in eine der die Rastöffnungen bildenden kurzen Quernuten in der einstückigen Verstellkartusche bzw. auf der Innenseite der Rastschale ein und sperrt so eine Verstellung. Bei Betätigung der Auslösetaste wird die Auslösestange bewegt, der Sperrkörper über die Schrägführung aus der Rastöffnung zurückgezogen und die Sperre zwischen Verstellkartusche und Verstellschwert aufgehoben.

Das Verstellschwert weist dabei an seinem freien Ende eine Befestigungsplatte zum Befestigen an dem zu verstellbaren Teil auf, an den sich ein Einschub anschließt mit einer Führungsnute und darin geführter Auslösestange. Am oberen Ende des Verstellschwertes ist das freie Ende dieser Auslösestange herausgeführt und mit einer Auslösetaste versehen, mit der die angeschlossene Auslösestange zum Entsperren der Rastmechanik zur Verstellung bewegt werden kann. Die die Rastmechanik aufnehmende Verstellkartusche ist somit Führung für das darin eingesetzte Verstellschwert, das seinerseits die Auslösestange der Rastmechanik enthält und führt.

Somit ist die Rastmechanik ausschließlich in der Verstellkartusche angeordnet und wirkt mit dem Verstellschwert zusammen. Sie lässt sich in ihrer Geometrie einfach an eine Geometrie eines beliebigen rohrförmigen Ansatzes anpassen. Dieses Anpassen kann entweder direkt erfolgen, oder aber durch einen Adaptereinsatz, dessen innerer Querschnitt der Verstellkartusche und dessen Außen-Querschnitt dem InnenQuerschnitt des rohrförmigen Ansatzes entspricht. Da die Rastmechanik der Verstellmechanik in ihrer Gesamtheit im Inneren der Verstellkartusche anordnet ist, kann die Verstellkartusche so an praktisch jede Querschnittsform eines rohr- oder hülsenförmigen Ansatzes angepasst werden, so dass diese Anordnung im breitem Umfang einsetzbar ist. Da die Verstellkartusche die Rastmechanik so aufnimmt, dass Führungen und Rastöffnungen ausschließlich innerhalb der Verstellkartusche angeordnet sind, sind Verschmutzungsgefahren unterbunden. Die Rastöffnungen oder Rastvertiefungen liegen im Inneren der Verstellkartusche, sie sind von außen her nicht zugängig, Quetsch-Gefahren entfallen.

In einer vorteilhaften Weiterbildung ist vorgesehen, die Kartusche mit einem kreisrunden Querschnitt so auszubilden, dass sie in dem rohrförmigen Ansatz auch verschwenkt werden kann. Zur Festlegung des Schwenkbereichs und zum schrittweisen Verschwenken wird eine Sperr- oder Rastmechanik vorgesehen, im einfachsten Fall eine Nase, die mit Rastvertiefungen zusammenwirkt. Vorteilhaft wird die Rastmechanik gebildet von einer federnden Rastnase und korrespondierend dazu angeordneter Rastnuten, die auf der Innenwandung des rohrförmigen Ansatzes und an der Außenwandung der Verstellkartusche vorgesehen sind.

In einer bevorzugten Ausführungsform wird der Verstellmechanismus für die Höhenverstellung einer Armlehne eines Sitzmöbel eingesetzt. Dabei weist das Sitzmöbel einen mittels einer im wesentlichen horizontal verlaufenden Befestigungslasche an Sitz oder Sitzträger des Untergestells gestellfest befestigten Armlehnenträger auf, der in einen sich im wesentlichen vertikal erstreckenden, rohrförmigen Ansatz übergeht. Dieser Ansatz wird von einer mit der Armstütze mit Armpolster verbundenen Aufnahmehülse übergriffen. Im rohrförmigen Ansatz ist die Verstellkartusche mit dem Verstellschwert angeordnet. Es sind die Verstellkartusche -etwa mit einem Bolzen- mit dem Unterteil und der Lasche des Sitzträgers und das Verstellschwert mit der Armstütze so verbunden, dass die Rastmechanik zwischen Aufnahme und Ansatz angeordnet ist, und so eine vertikale Verstellung der Armstützen ohne Auslösung sperrt. In einer Weiterbildung ist die Armstütze so ausgebildet, dass weitere Verstellmöglichkeiten vorgesehen sind, so etwa in Tiefe oder Weite oder in ihrer Winkellage.

Zur Auslösung wird die Rastmechanik über ein Gestänge mit Taste und Sperrkörper entsperrt, so dass die Sperre aufgehoben ist. Dazu ist bei dieser Ausbildung die Auslösetaste am oberen Ende der Auslösestange der Rastmechanik aus dem Unterteil der Armstütze herausgeführt. Dies ermöglicht dem Sitzenden ohne weiteres die Auslösetaste zu betätigen und so die Höheneinstellung der Armlehne zu verändern. Dabei sind bei dieser Ausbildung äußerlich nur glatte Flächen vorhanden, Quetsch-Gefahren für den Bedienenden durch freiliegende Rastöffnungen entfallen

Zur wirtschaftlichen Herstellung ist zumindest die Rastmechanik als Kunststoff-Spritzgussteil ausgebildet. Vorteilhaft ist auch die Verstellkartusche, einstückig oder zweischalig mit den beiden Schalen, die Tasterschale und die Rastschale, als Kunststoff-Spritzgussteile ausgebildet. In einer weiteren Ausbildung ist das Verstellschwert mit Einschub und Auslösestange mit Auslösetaste als Kunststoff-Spritzgussteile ausgebildet. Auf diese Weise können zumindest einige oder auch alle Teile des Verstellmechanismus wirtschaftlich als Kunststoffteile gespritzt und so hergestellt werden, wobei vorteilhaft Kunststoffe auf Polyamidbasis eingesetzt werden.

Zur Vergütung der sichtbaren Kunststoff-Oberfläche, insbesondere der Oberfläche der Aufnahmehülse kann eine Pulverbeschichtung vorgesehen werden. Dazu wird die für das Abfließen elektrostatischer Ladungen notwendige elektrische Leitfähigkeit der Beschichtung durch Zugaben von Kohlefaser und/oder Stahlfaserbatch entsprechend eingestellt. Vorteilhaft liegt diese elektrische Leitfähigkeit so, dass der spezifische Widerstand unterhalb von 10⁵ Ωcm liegt. Dieser Ladungsabfluss ist besonders dann von Vorteil, wenn etwa mit elektronischen Bauelementen umgegangen werden muss.

Das Wesen der Erfindung wird an Hand der in den Figuren 1 bis 15 dargestellten, auf eine Armlehne für ein Sitzmöbel bezogenen Ausführungsbeispiele des Verstellmechanismus näher erläutert; dabei zeigen:
- Figur 1:: Armlehne, Verstellkartusche zweischalig, Explosions-Darstellung - Einzelteile auseinander gezogen;
- Figur 2:: Armlehne, Verstellkartusche einstückig, Explosions-Darstellung - Einzelteile auseinander gezogen;
- Figur 3:: Armlehne nach Fig. 1,
Fig. 3a: Seitansicht,
Fig. 3b: Frontansicht;
- Figur 4:: Armlehne nach Fig. 3 geschnitten,
Fig. 4a: Längsschnitt K-K - teilgeschnitten,
Fig. 4b: Längsschnitt J-J - teilgeschnitten;
- Figur 5:: Rastmechanik mit vergrößert dargestellter Einzelheit B (Schnitt A-A, Fig. 3a)
Fig. 5a: Verstellung gesperrt,
Fig. 5b: Verstellung entsperrt;
- Figur 6:: Armlehne nach Fig. 1, Querschnitt,
Fig. 6a: Schnitt D-D (Fig. 2a),
Fig. 6b: Schnitt C-C (Fig. 2a);
- Figur 7:: Zweischalige Verstellkartusche,
Fig. 7a: Ansicht Führungsschalenseite,
Fig. 7b: Ansicht Rastschalenseite,
Fig. 7c: Schnitt entsprechend Schnitt E-E, Fig. 7a;
- Figur 8:: Verstellkartusche zweischalig, mit Verstellschwert und Auslösung - auseinander gezogen dargestellt;
- Figur 9:: Verstellkartusche einstückig, mit Verstellschwert und Auslösung dargestellt,
Fig. 9a: Schnitt entsprechend A-A, Fig. 3a,
Fig. 9b: Schnitt entsprechend Fig. 9a jedoch außermittig;
- Figur 10:: Armlehne mit in Aufnahmehülse verschwenkbarer Verstellkartusche, (Aufsicht - ohne Armstütze);
- Figur 11.: Einzelheit Armlehne entsprechend Fig. 10,
Fig. 11a: Schnitt F-F, Fig. 10,
Fig. 11b: Schnitt G-G, Fig. 11a:
- Figur 12:: Unterteil der Armstütze mit Schrittverstellung;
- Figur 13:: Schnitt entsprechend Schnittlinie H-H, Fig. 12
- Figur 14:: Unterteil der Armstütze entsprechend Fig. 13, jedoch Mit Weitenverstellung; (Schnitt H-H, Fig. 12);
- Figur 15:: Unterteil der Armstütze mit Weitenverstellung (Schnitt I-I, Fig. 12).

Die Armlehne 10 besteht aus einer Armstütze 11, die ggf. mit einem Polster zur Verbesserung der Armauflage versehen sind. Diese Armstütze ist mit ihrem Unterteil 12 auf eine Aufnahmehülse 14 aufgesetzt und mit dieser fest verbunden. In diese Aufnahmehülse ist der Ansatz 17.1 des Unterteils 17 eingeführt, das über eine Hülse 18 (bzw- mit dem anschraubbaren Unterteil 17' (Fig. 2, 9) mit Untergestell des Stuhles gestellfest verbunden ist. Bei einer Verstellung gleitet die Aufnahmehülse 14 auf dem Unterteil 17 auf bzw. ab. Die Aufnahmehülse 14 ist an ihrem unteren Ende mit einem Abschlusseinsatz 15 versehen, der innen Federzungen 15.1 aufweist, die die Aufnahmehülse 14 gegen das Unterteil 17 abstützen und so eine weitgehend spielfreie Bewegung ermöglichen, die auch als hochgezogenen Federzungen 15.2 ausgebildet und mit Rastnasen versehen sein können. In einer anderen Ausführung ist ein innerer Klemmring 16 vorgesehen, der eine reibungsarme und im wesentlichen spielfreie Verstellung ermöglicht.

In den rohrförmig ausgebildeten Ansatz 17.1 ist bei einer ersten Ausführungsform eine zweischalige Verstellkartusche 20 eingesetzt, deren unteres Ende als Befestigungsauge 23 ausgebildet, mittels eines Befestigungsbolzens 19 mit dem Ansatz 17.1 fest verbunden wird. Dabei sind die eine Schale als Tasterschale 21 und die andere Schale als Rastschale 22 ausgebildet. Zusammengesetzt ergibt sich im Inneren beider Schalen ein Hohlraum, in den ein Verstellschwert 30 eingeführt ist.

In einer zweiten Ausführungsform ist in den rohrförmigen Ansatz 17.1 eine einstückige Verstellkartusche 25 eingesetzt, deren unteres Ende mit einem durch die Buchse 28 geführten Befestigungsbolzen 19 mit dem Ansatz 17.1 verbunden ist. Diese Verstellkartusche 25 wird in der gewählten Darstellung der Fig. 2 von Außenringen 26.1, einem Gitterwerk von Außenringen 26.1 und Außenrippen 26.2 gebildet, so dass eine Käfigstruktur entsteht, was jedoch andere Ausbildungsformen nicht ausschließt. Die einstückige Verstellkartusche 25 weist gleichfalls einen hohlen Innenraum auf, in den das Verstellschwert 30 eingeführt ist.

Das Verstellschwert 30 wird von einem Einschub 32 gebildet, an dessen oberen Ende eine Befestigungsplatte 31 vorgesehen ist, mit der das Verstellschwert 30 mit dem Unterteil 12 der Armstütze 11 verbunden ist. Diese Befestigungsplatte 31 wird vorteilhaft mit einer Ausnehmung 39 versehen, zur Aufnahme des oberen Endes der (später näher erläuterte) Auslösung 40. Das untere Ende dieses Einschubs 32 ist mit einem sich rechtwinklig zum Einschub 32 erstreckenden Fenster 34 versehen, das für die Rastmechanik bestimmt ist. Diese einstückige Verstellkartusche 25 bzw. diese zweischalige, von einer Tasterschale 21 und einer Rastschale 22 gebildete Verstellkartusche 20 enthält die gesamte, für ein stufenweises Verstellen notwendige Rastmechanik. Bei der einstückigen Ausbildung ist es vorteilhaft, wenn ein eingesetzter Riegelstein 27 das eingeschobene Verstellschwert 30 gegen ein Herausziehen in gleicher Weise sichert, wie der auf der Innenseite der Rastschale 22 dr zweischaligen Ausführungsform vorgesehen Anschlage 22.1.

Zum Verrasten weisen die einstückige Verstellkartusche 25 bzw. die zweischalige Verstellkartusche 20 innenseitig entsprechende Raststellen und Führungen auf. Bei der einstückigen Verstellkartusche weist die Wandung von den Zwischenräume der Außenringe 26.1 gebildete Durchbrüche auf, die die Rastöffnungen 29 bilden, Dazu werden zumindest in dem Verstellbereich die Abstände der Außenringe - beispielsweise durch entsprechende Verstärkungen, wie in Fig. 9b zu erkennen - so gewählt, dass sie den Sperrkörper 45 der Rastmechanik (nahezu) spielfrei aufnehmen können. Bei der zweischaligen Verstellkartusche 20 ist die Tasterschale 21 mit einer durchgehenden Längsnut 21.1 und die Rastschale 22 mit Quernuten 24 versehen, die dem Sperrkörper 45 als Raststellen dienen. Hier liegt bei der Herstellung die mit den Quernuten 24 zu versehende Wandseite der Rastschale 22 frei, so dass auch hier eine wirtschaftliche Herstellung beider Schalen in Spritzgießtechnik möglich ist. Bei der einstückigen Ausführungsform werden die Außenringe 26.1 und die Außenrippen 26.2 durch entsprechende Werkzeug-Gestaltung erreicht. So ausgebildet, sind die einstückige Verstellkartusche, wie die Zweischalige in Spritzgießtechnik einfach und wirtschaftlich herstellbar.

Die zur stufenweisen Verstellung vorgesehene Rastmechanik wird mittels eines Gestänges 40 ausgelöst. Dieses wird gebildet von einer Auslösestange 42, an deren oberem Ende eine Auslösetaste 41 angeordnet ist. Diese Auslösestange 42 ist in einer Führungsnute 33 des Einschubes 32 geführt. Das untere Ende der Auslösestange 42 weist eine als Schrägführung 43 mit einer Schräge quer zur Rastschale 22 ausgebildete Ausnehmung auf. In dieser Ausnehmung ist ein Sperrkörper 45 gelagert, der auf der Schräge der Schrägführung 43 von der Rastöffnung - entweder dem Durchbruch der einstückigen Verstellkartusche 25 oder der Rastschale 22 der zweischaligen Verstellkartusche 20 - weg bewegt werden kann, wenn die Auslösestange 42 mittels der Auslösetaste 41 gezogen wird.

Dabei steht der Sperrkörper 45 seitlich über der Schrägführung 43 über und liegt mit seinen Überständen 45.1 im Fenster 34. Bei einer Betätigung der Auslösung wird so der Sperrkörper 45 im Zusammenwirken von Schrägführung 43 und Fenster 34 zwangsweise in einer Richtung rechtwinklig zum Verstellschwert 30 bewegt. So kann der Sperrkörper 45 mit den Quernuten 24 im Inneren der Rastschale 22 zusammenwirken und so zum Sperren in eine der Rastöffnungen - die Quernuten 24 bzw. die Rastöffnungen 29 - eintauchen bzw. zum Entsperren aus diesen herausgeführt werden.

In Ruhestellung wird das Gestänge des Verstellmechanismus mittels einer zwischen Auslösestange 42 und Einschub 32 angeordneten Feder 46 niedergehalten; dazu weisen der Einschub 32 eine Nase als Widerlager 32.1 für die Feder 46 und die Auslösestange 42 eine Nase 42.1 auf, die das eine Ende der Feder 46 aufnimmt. Mit der niedergehaltenen Auslösestange 42 wird der Sperrkörper 45 über die Schrägführung 43 gegen die Innenwandung des Verstellschwertes 20 bzw. 25 gedrückt und greift in eine der Raststellen, Rastöffnungen 29 bzw. Quernuten 24 ein, so dass infolge dieses Eingriffs eine Bewegung der Armstütze 11 in Höhenrichtung unterbunden ist. Wird die Auslösestange 42 der Verstelleinrichtung über die Auslösetaste 41 gezogen, bewegt sich die Schrägführung 43 gegenüber dem Sperrkörper 45, und hebt diesen aus der entsprechenden Raststelle. Rastöffnung 29 bzw. Quernuten 24, so dass nunmehr die Armstütze bewegt werden kann.

Vorteilhaft werden rohrförmiger Ansatz 17.1 und Verstellkartusche 25 mit übereinstimmendem kreisrunden Querschnitt ausgestattet. Somit ist ein Verschwenken der Verstellkartusche 25 innerhalb des Ansatzes 17.1 möglich, und - da die Armstütze 11 mit Polster 12 mit dem in der Verstellkartusche verdrehungsgesichert geführten Verstellschwert 30 fest verbunden ist - somit auch ein Verschwenken der Armstütze 11 in im wesentlichen horizontaler Ebene. Vorteilhaft werden zwischen der Innenwandung des Ansatzes 17.1 und der Außenwandung der zweischaligen Verstellkartusche 20 bzw. der einstückigen Verstellkartusche 25 Sperr- bzw. Rastmittel vorgesehen, die zum einen den Winkelbereich des Verschwenkens begrenzen und die zum anderen auch ein schrittweises Verschwenken ermöglichen. Der Winkelbereich für das mögliche Verschwenken wird dabei von dem Winkelbereich der Sperr- bzw. Rastmittel gegeben, die Schrittweise vom Abstand der Rastnuten 17.2 bzw. der Rastkalotten oder -wülste 27.1 liegen. In einer vorteilhaften Ausbildung ist der den Hub des Verstellschwertes 30 in der einstückigen Verstellkartusche 25 begrenzende Riegelstein 27 mit einer Ausnehmung (Fig. 9a) versehen, in die eine Rastwulst 27.1 eingesetzt ist. Diese ist mit einer federelastisch wirkenden Hinterlage 27.2 versehen, etwa mit einem angeformten Elastomer. Beim Verschwenken wird die Rastnase durch Austritt aus der Rastnute zurückgedrückt, die gummielastische Hinterlage 27.2 gespannt; bei Erreichen der nächsten Rastnute wird die Rastwulst in diese eingedrückt. Da zum Zurückdrücken der Rastnase eine gewisse Kraft aufgewandt werden muss, deren Größe von der Ausbildung der elastischen Hinterlage 27.2 sowie von der Ausformung der Rastnuten abhängt, lässt sich so eine Verrastung erreichen, zu deren Aufheben Kräfte in gewünschter Größe benötigt werden.

Dieser so gebildete Verstellmechanismus mit der untergestellfesten Verstellkartusche 20 und dem in diese Verstellkartusche 20 eingesetztem Verstellschwert 30 ist universell einsetzbar. Die einstückige Verstellkartusche 25 oder die zweischalige Verstellkartusche 20 kann in jedes rohrförmige Unterteil eingesetzt, und das Verstellschwert 30 kann mit jedem beliebigen Gegenstand verbunden werden, so dass dieser Gegenstand gegenüber der Aufnahme schrittweise verstellt werden kann.

Bei einer Weiterbildung einer Armlehne mit in durch deren Längserstreckung gegebener Tiefenrichtung verstellbarer Armstütze 11 ist in dem Unterteil 12 der Armstütze 11 eine Platine 51 angeordnet, die mittels der Schrauben 52 (Fig. 13a) oder der Schrauben 54 (Fig. 13b) mit der den Kopf des Verstellschwertes 40 bildenden Befestigungsplatte 41 oder unter deren Einschluss mit dem Kopf der Aufnahmehülse 14 fest verbunden sind. Der Boden 13 des Unterteils 12 der Armstütze 11 ist dabei zwischen dieser Platine und dem Kopf der Aufnahmehülse 14 verschiebbar gelagert.

Das Verstellschwert 40 ist in die Verstellkartusche 30 eingesetzt, die sich ihrerseits in der Aufnahmehülse 14 befindet. Die Schrauben 52 oder 54 sind dabei durch in Tiefenrichtung weisende Langlöcher 13.1 geführt, die im Boden 13 des Unterteils 12 der Armstütze 11 vorgesehen sind. Damit ist die Platine 51 an der Befestigungsplatte 41 des Verstellschwertes 40 so festgelegt, dass Armstütze 11 mit Verstellschwert 40 bewegt werden kann, wenn ihre Höhenlage verändert werden soll. Zur Tiefenverstellung der Armstütze 11 kann nun diese bewegt werden, da deren Unterteil 12 gegenüber der (gestellfest angeordneten) Platine 51 bewegbar ist. Dazu weist dessen Kopf Schraubdome 38 auf, die in den Langlöchern 12.1 geführt sind, wobei die Höhe der Schraubdome 38 ein Verspannen verhindern und einwandfreies Gleiten ermöglichen.

Um eine schrittweise Verstellung zu erreichen, sind Rastmittel zwischen dem Boden 13 des Unterteils 12 der Armstütze 11 vorgesehen. Diese werden in einer (in Figur 13 mit nur schematisch angedeuteter Aufnahmehülse 14 dargestellten) Ausführungsform dadurch gebildet, dass der Boden 13 des Unterteils 12 mit Rastmulden 13.2 versehen ist, in die eine auf der Oberseite des Kopfes der Aufnahmehülse 14 angeordnete Rastkalotte 14.1 eingreift. Diese weist vorteilhaft - wie bereits beschrieben - eine gummielastische Hinterlage als Federglied auf, mit dem die Verrastung gesichert wird. Zum Verschieben der Armstütze 12 wird nun eine Kraft in Verschieberichtung ausgeübt, die die Rastkalotte 14.1 die auf die schräge Wandung der Rastmulde 13.2 aufgleiten lässt. Die Rastkalotte 14.1 wird zurückgedrückt und so die Rastverbindung gelöst.

Bei einer zweiten Ausführungsform (in den Figuren 14 und 15 ebenfalls mit nur schematisch angedeuteter Aufnahmehülse 14 dargestellt) ist die Platine 51 mit der Rastkalotte 53 versehen, und der - in der Darstellung hochgezogene Zwischenboden 13' des Unterteils 12 der Armstütze 11 weist Rastmulden 13.2 auf, in die die Rastkalotte 53 einfällt. Bei dieser Ausbildung ist es vorteilhaft, wenn die Platine 51 infolge der Krümmung des Unterteils 12 vorgespannt ist, so dass die durch deren Verformung bewirkten Rückstellkräfte die Verrastung bewirkt. Es versteht sich von selbst, dass jede der Rastkalotten-Ausbildungen auch in der anderen Anordnung Anwendung finden kann.

Ein in den Figuren 14 und 15 eingefügter Aufnahmehülsenaufsatz 60 gibt im Zusammenwirken mit dem hochgezogenen Zwischenboden 13' darüber hinaus Raum, um in einer Weiterbildung zwischen der Befestigungsplatte 31 des Verstellschwertes 30 und dem Untereil 12 der Armstütze 11 Mittel vorzusehen, die eine Weitenverstellung der Armstütze zulassen. Dazu ist mit den Schrauben 52 ein Aufnahmehülsenaufsatz 60 mit der Aufnahmehülse 14 so verschraubt, dass das in der Verstellkartusche 20 gelagerte Verstellschwert 30 mit seiner Befestigungsplatte 31 zwischen beiden bewegbar eingespannt ist, wobei Schraubdome 38 (Fi. 3, 4. 5) den dafür notwendigen Abstand sicherstellen. Somit ist die oben nähe beschriebene Höhenverstellbarkeit gegeben.

Dieser Aufnahmehülsenaufsatz 60 ist derart ausgebildet, dass ein Querführungseinsatz 61 eingefügt werden kann. Dieser Querführungseinsatz weist beidseits vorgesehene Führungsnuten 62 auf, die mit korrespondierenden Führungsleisten auf der Innenseite des Bodens des Aufnahmehülsenaufsatzes 60 zusammenwirkend eine Führung rechtwinklig zur Längserstreckung der Armstütze 11 erzwingen.

Weiter ist in dem Querführungseinsatz 61 mittig ein Rücksprung vorgesehen, der mit einem Rastbolzen 63 versehen ist, der - wie bereits beschrieben - mit einer elastischen Hinterlage versehen ist, die ihn in eine der Rastnuten eindrückt, die korrespondierend zu dem Rastbolzen 63 auf der Innenseite des Bodens des Aufnahmehülsenaufsatz 60 angeordnet sind, und mit denen der Rastbolzen 63 zusammenwirkt. Die Bewegbarkeit wird auch hier durch Langlöcher sichergestellt, die geradlinige Führung durch das Zusammenwirken der Führungsnuten 62 mit den Führungsleisten.

Zur Verstellung bewirkt eine seitlich ausgeübte Verstellkraft, dass der in eine Rastnute 64 eingedrückte Rastbolzen 63 gegen die von der elastischen Hinterlage ausgeübte Rückstellkraft zurückgedrückt wird, so dass die Verastung aufgehoben ist, und die Armstütze etwa rechtwinklig zu ihrer Längeerstreckung verschoben werden kann.

## Patentansprüche

1. Verstellmechanismus für ein gegenüber einem Gestell zu verstellenden Teil, insbesondere für eine gegenüber dem Untergestell eines Sitzmöbels zu verstellende Armlehne, die mit einer mit dem zu verstellenden Teil verbundenen Aufnahmehülse versehen ist, die einen gestellfesten Ansatz übergreifend gegenüber diesem verstellbar ist, wobei zur schrittweisen Verstellung ein Rastmechanismus vorgesehen ist, **dadurch gekennzeichnet, dass** der Ansatz (17.1) zumindest teilweise als Rohr ausgebildet ist, in das eine Verstellkartusche (20; 25) mit hohlem Innenraum fest eingesetzt ist, in die ein mit dem zu verstellenden Teil verbundenes Verstellschwert (30) so eingeführt ist, dass es gegenüber der Verstellkartusche (20; 25) verschiebbar ist, wobei die Rastmechanik innerhalb der Verstellkartusche (20; 25) angeordnet ist.

2. Verstellmechanismus nach Anspruch 1, **dadurch gekennzeichnet, dass** das Verstellschwert (30) gebildet ist von einem an seinem freien Ende einer Befestigungsplatte (31) zum Befestigen an dem verstellbaren Teil aufweisenden Einschub (32) mit einer Führungsnute (33) und darin geführter, an ihrem freien Ende eine Auslösetaste (41) aufweisenden Auslösestange (42), wobei der Einschub (32) an seinem in der Verstellkartusche (20; 25) liegenden Ende ein rechtwinklig zum Einschub ausgerichtetes Fenster (34) und die Auslösestange (42) an ihrem in der Verstellkartusche (20; 25) liegenden Ende eine Schrägführung (43) als Führungskulisse für einen eingesetzten Sperrkörper (45) aufweist, der seitlich aus der Schrägführung (43) überstehend mit seinen Überständen (45.1) in dem Fenster (34) geführt, bei Betätigung der Auslösestange (42) rechtwinklig zur Achse des Verstellschwertes (30) in eine der korrespondierenden Rastöffnungen einführbar bzw. aus diesen heraus bewegbar ist.

3. Verstellmechanismus nach Anspruch 1 oder 2, **dadurch gekennzeichnet, dass** die Verstellkartusche als einstückiger Einsatz (25) ausgebildet ist, wobei die Innenseite der das Verstellschwert (30) aufnehmenden Höhlung der Verstellkartusche (25) die Rastöffnungen aufweist, wobei die Rastöffnungen gebildet sind von einer Anzahl voneinander beabstandeter, mit dem Sperrkörper (45) zusammenwirkender als Rastöffnungen (29) wirkende Ausnehmungen.

4. Verstellmechanismus nach Anspruch 3, **dadurch gekennzeichnet, dass** die Wandung der einstückig gefertigten Verstellkartusche (25) von Außenringen (26.1) und Längsrippen (26.2) gebildet ist, deren Zwischenräume die als Rastöffnungen (29) wirkenden Ausnehmungen bilden.

5. Verstellmechanismus nach Anspruch 1 oder 2, **dadurch gekennzeichnet, dass** die Verstellkartusche (20) als zweischaliger Einsatz ausgebildet ist, mit einer Tasterschale (21), und einer die Rastöffnungen aufweisenden Rastschale (22), wobei die Rastöffnungen gebildet sind von einer Anzahl voneinander beabstandeter, mit dem Sperrkörper (35) zusammenwirkender Quernuten (24).

6. Verstellmechanismus nach einem der Ansprüche 2 bis 5, **dadurch gekennzeichnet, dass** die Auslösestange (42) mit einer vorzugsweise vorgespannten Feder (46) so zusammenwirkt, dass die Auslösestange (42) mit ihrer Schrägführung (43) in Sperrposition gehalten ist, in der der Sperrkörper (45) in eine der die Rastöffnungen bildenden Quernuten (24) bzw. Rastöffnungen (29) eingreift.

7. Verstellmechanismus nach einem der Ansprüche 1 bis 6, **dadurch gekennzeichnet, dass** der lichte Querschnitt des rohrförmigen Ansatzes (17.1) und der äußere Querschnitt der darin eingesetzten Verstellkartusche (20: 25) zu deren Verschwenkbarkeit in dem Ansatz (17.1) kreisrund ausgebildet sind, wobei vorzugsweise zwischen Verstellkartusche (20; 25) und Ansatz (17.1) eine Sperr- oder Rastmechanik vorgesehen ist, so dass die Verstellkartusche (20; 25) in der Aufnahmehülse (17) schrittweise verschwenkbar ist.

8. Verstellmechanismus nach Anspruch 7, **dadurch gekennzeichnet, dass** zur Bildung der Rastmechanik der Kopf der Verstellkartusche (20; 25) und das dem Kopf entsprechende Ende der Aufnahmehülse (17.1) mit Rastnasen oder Rastwülsten (27.1) bzw. mit entsprechenden Rastnuten (17.2) versehen sind, wobei die Rastnase/Rastwulst (27.1) vorzugsweise mit einer federelastisch wirkenden Hinterlegung versehen ist.

9. Verstellmechanismus nach einem der Ansprüche 1 bis 8, **dadurch gekennzeichnet, dass** die Verstellkartusche (20; 25) und/oder das Verstellschwert (25) mit dem Einschub (27) und Auslösestange mit Auslösetaste (32, 31) und/oder die Rastmechanik als Kunststoff-Spritzgussteil ausgebildet sind.

10. Verstellmechanismus nach einem der Ansprüche 1 bis 9, **dadurch gekennzeichnet, dass** die Oberfläche der aus Kunststoff gespritzten Aufnahmehülse (13) mit einer Pulverbeschichtung vergütet ist, wobei vorzugsweise für die Pulverbeschichtung ein durch Kohlefaser und/oder Stahlfaserbatch leitfähig gemachter Kunststoff auf Polyamid-Basis vorgesehen ist.

11. Armlehne für ein Sitzmöbel, die auf einem Armlehnenträger angeordnet ist, der mit einer im wesentlichen horizontal verlaufenden Befestigungslasche am Sitz oder Sitzträger befestigbar ist, und der einen sich im wesentlichen vertikal erstreckenden Ansatz aufweist, wobei diese Armstütze mit einem Verstellmechanismus nach einem der Ansprüche 1 bis 9 versehen ist, **dadurch gekennzeichnet, dass** in den zumindest teilweise rohrförmig ausgebildeten Ansatz (17.1) die Verstellkartusche (20; 25) eingesetzt ist, deren Fuß mittels eines Befestigungsbolzens (19) mit dem Unterteil (17) fest verbunden ist, und in die ein Verstellschwert (30) mit der Auslösung (40) der Rastmechanik eintaucht, mit dessen oberen Ende die Armstütze (11) fest verbunden ist.

12. Armlehne nach Anspruch 11, **dadurch gekennzeichnet, dass** die am oberen Ende der Auslösestange (42) der Rastmechanik angeordnete Auslösetaste (41) aus dem Unterteil (12) der Armstütze (11) herausgeführt ist.

13. Armlehne nach Anspruch 11 oder 12, **dadurch gekennzeichnet, dass** die Armstütze (11) mit Mitteln zur Verschiebung in der Längsrichtung der Armstütze 12 entsprechenden Tiefenrichtung versehen ist, wobei vorzugsweise zum Ermöglichen einer schrittweisen Verschiebung eine Rastmechanik vorgesehen ist.

14. Armlehne nach Anspruch 13, **dadurch gekennzeichnet, dass** als Rastmechanik in das Unterteil (12) der Armstütze (11) eine Platine (51) eingesetzt ist, die mittels durch Langlöcher (12.1) geführte Schrauben (54) mit der Befestigungsplatte (31) des Verstellschwertes (30) verbunden ist, und die auf einer Rastrippe (55) gleitet, wobei zwischen Platine (51) und Rastrippe (55) Rastmittel in Form einer Rastkalotte (52) und von Raststellen (56) vorgesehen sind, wobei die Platine (51) vorzugsweise so geführt ist, dass sie unter einer elastischen Vorspannung steht.

15. Armlehne nach einem der Ansprüche 11 bis 14, **dadurch gekennzeichnet, dass** die Armstütze (11) mit Mitteln zur Verschiebung in Weitenrichtung versehen ist, wobei vorzugsweise zum Ermöglichen einer schrittweisen Verschiebung eine Rastmechanik vorgesehen ist.

16. Armlehne nach Anspruch 15, **dadurch gekennzeichnet, dass** als Mittel zur Verschiebung der Armstütze (12) in Weitenrichtung zwischen der Befestigungsplatte (31) des Verstellschwertes (30) und dem Unterteil (12) der Armstütze (11) ein Aufnahmehülsenaufsatz (60) vorgesehen ist, in dem ein Querführungseinsatz 61 eingefügt ist, der einen Rastbolzen (63) mit elastischer Hinterlage aufweist, der mit einer korrespondierend dazu auf der Innenseite des Bodens des Aufnahmehülsenaufsatzes (60) angeordneten Rastnute (64) zusammenwirkt.

## Claims

1. Adjustment mechanism for a part to be adjusted with respect to a frame, in particular for an armrest to be adjusted with respect to the underframe of an upholstered seat, said armrest being provided with a receptacle sleeve connected with the part to be adjusted, which receptacle sleeve engaging over the top of a projection fixed to the frame is adjustable with respect thereto, with a latching mechanism being provided for gradual adjustment, **characterised in that** the projection (17.1) is at least partially configured as a tube, into which an adjustment cartridge (20; 25) with a hollow cavity is fixedly inserted, into which an adjustment blade (30) connected with the part to be adjusted is introduced, such that it is displaceable with respect to the adjustment cartridge (20; 25), with the latching mechanism being located inside the adjustment cartridge (20: 25).

2. Adjustment mechanism as claimed in Claim 1, **characterised in that** the adjustment blade (30) is formed by an insert (32) having at its free end an attachment plate (31) for fixing to the adjustable part with a guide groove (30) and guided therein a release bar (42) having at its free end a release button (41), with the insert (32) having at the end located in the adjustment cartridge (20; 25) a window (34) aligned at right angles to the insert and the release bar (42) having at the end located in the adjustment cartridge (20; 25) an inclined guide (43) as a guide connecting link for an inserted locking body (45), which projecting laterally with its projections (45.1) out of the inclined guide (43) is guided in the window (34), on actuation of the release bar (42) at right angles to the axis of the adjustment blade (30) can be introduced into one of the corresponding latching openings or moved out of these.

3. Adjustment mechanism as claimed in Claim 1 or 2, **characterised in that** the adjustment cartridge is configured as a one-piece insert (25), with the inner side of the hollow of the adjustment cartridge (25) receiving the adjustment blade (30) having the latching openings, with the latching openings being formed by a number of recesses located at a distance from one another acting as latching openings (29) and interacting with the locking body (45).

4. Adjustment mechanism as claimed in Claim 3, **characterised in that** the wall of the integrally formed adjustment cartridge (25) is formed by outer rings (26.1) and longitudinal ribs (26.2), the gaps of which form the recesses which act as latching openings (29).

5. Adjustment mechanism as claimed in Claim 1 or 2, **characterised in that** the adjustment cartridge (20) is configured as a two-shell insert, with a touch shell (21) and a latching shell (22) having the latching openings, with the latching openings being formed by a number of transverse grooves (24) located at a distance from one another interacting with the locking body (35).

6. Adjustment mechanism as claimed in any one of Claims 2 to 5, **characterised in that** the release bar (42) with a preferably biased spring (46) interacts such that the release bar (42) is held with its inclined guide (43) in the locking position, in which the locking body (45) engages into one of the transverse grooves (24) forming the latching openings or into the latching openings (29).

7. Adjustment mechanism as claimed in any one of Claims 1 to 6, **characterised in that** the clear opening of the tubular projection (17.1) and the outer cross-section of the adjustment cartridge (20; 25) inserted therein have a spherical form so that they can swivel in the projection (17.1), with a locking or latching mechanism preferably being provided between the adjustment cartridge (20; 25) and projection (17.1), so that the adjustment cartridge (20; 25) can be gradually swivelled in the receptacle sleeve (17).

8. Adjustment mechanism as claimed in Claim 7, **characterised in that** in order to form the latching mechanism the head of the adjustment cartridge (20; 25) and the end of the receptacle sleeve (17.1) corresponding to the head are provided with detents or latching beads (27.1) or with corresponding latching grooves (17.2), with the detent/latching bead (27.1) preferably being provided with an elastically acting support.

9. Adjustment mechanism as claimed in any one of Claims 1 to 8, **characterised in that** the adjustment cartridge (20; 25) and/or the adjustment blade (25) having the insert (27) and release bar with release button (32, 31) and/or the latching mechanism are configured as plastic injection moulded parts.

10. Adjustment mechanism as claimed in any one of Claims 1 to 9, **characterised in that** the surface of the receptacle sleeve (13) injection moulded from plastic is finished with a powder coating, with preferably a polyamid-based plastic made conductive by carbon fibre and/or steel fibre batch being provided for the powder coating.

11. Armrest for an upholstered seat, which is disposed on an armrest carrier, which can be fixed to the seat or seat carrier with a substantially horizontally running fastening bracket, and which has a substantially vertically extending projection, with this armrest being provided with an adjustment mechanism as claimed in any one of claims 1 to 9, **characterised in that** the adjustment cartridge (20; 25) is inserted in the at least partially tubularly formed projection (17.1), the base of which adjustment cartridge (20; 25) is fixedly connected by means of a fastening bolt (19) with the bottom part (17), and into which an adjustment blade (30) is inserted with the release (40) of the latching mechanism, with the upper end of which the armrest (11) is fixedly connected.

12. Armrest as claimed in Claim 11, **characterised in that** the release button (41) disposed at the upper end of the release bar (42) of the latching mechanism is guided out of the bottom part (12) of the armrest (11).

13. Armrest as claimed in Claim 11 or 12, **characterised in that** the armrest (11) is provided with means for displacement in the up-down direction corresponding to the longitudinal direction of the armrest (12), with a latching mechanism preferably being provided to facilitate gradual displacement.

14. Armrest as claimed in Claim 13, **characterised in that** a plate (51) is inserted in the bottom part (12) of the armrest (11) as a latching mechanism, which plate (51) is connected by means of screws (54) guided through elongate holes (12.1) with the attachment plate (31) of the adjustment blade (30) and which slides on a latching rib (55), with latching means in the form of a spherical latching cap (52) and of latching points (56) being provided between the plate (51) and the latchig rib (55), with the plate (51) preferably being guided such that it is under elastic bias.

15. Armrest as claimed in any one of Claims 11 to 14, **characterised in that** the armrest (11) is provided with means for displacement in the widthways direction, with a latching mechanism preferably being provided to facilitate gradual displacement.

16. Armrest as claimed in Claim 15, **characterised in that** a receptacle sleeve adapter (60) is provided as means for displacing the armrest (12) in the widthways direction between the attachment plate (31) of the adjustment blade (30) and the bottom part (12) of the armrest (11), in which receptacle sleeve adapter a transverse guide insert (61) is inserted, which has a latching bolt (63) with an elastic support which interacts with a latching groove (64) disposed corresponding thereto on the inner side of the bottom of the receptacle sleeve adapter (60).

## Revendications

1. Mécanisme de réglage pour un élément à régler par rapport à une structure, en particulier pour un accoudoir à régler par rapport à la structure inférieure d'un siège, qui est pourvu d'un manchon de positionnement relié à l'élément à régler, qui peut être réglé par rapport à celui-ci par recouvrement d'une embase solidaire de la structure, un mécanisme à crans étant prévu pour le réglage progressif, **caractérisé en ce que** l'embase (17.1) est conçue au moins partiellement comme un tube, dans lequel est insérée de façon fixe une cartouche de réglage (20 ; 25) d'intérieur creux, dans laquelle est introduite une tige de réglage (30) reliée à l'élément à régler de façon telle qu'elle peut être déplacée par rapport à la cartouche de réglage (20 ; 25), le mécanisme à crans étant disposé à l'intérieur de la cartouche de réglage (20 ; 25).

2. Mécanisme de réglage selon la revendication 1, **caractérisé en ce que** la tige de réglage (30) est formée d'un élément enfichable (32), comportant au niveau de son extrémité libre une plaque de fixation (31) destinée à être fixée à l'élément à régler, et présentant une rainure de guidage (33) et, insérée à l'intérieur, une tige de déverrouillage (42), qui comporte au niveau de son extrémité libre un bouton de déverrouillage (41), l'élément enfichable (32) comportant au niveau de son extrémité logée dans la cartouche de réglage (20 ; 25) une fenêtre (34) orientée perpendiculairement à l'élément enfichable, et la tige de déverrouillage (42) comportant au niveau de son extrémité logée dans la cartouche de réglage (20 ; 25) un guide à bord oblique (43) sous la forme d'une coulisse de guidage pour un élément de verrouillage (45) qui est guidé dans la fenêtre (34), en dépassant latéralement du guide à bord oblique (43), avec ses extrémités faisant saillie (45.1) et qui, lorsqu'est actionnée la tige de déverrouillage (42) perpendiculairement à l'axe de la tige de réglage (30), peut être introduit dans l'un des trous de blocage correspondants ou, selon les cas, en être retiré.

3. Mécanisme de réglage selon la revendication 1 ou 2, **caractérisé en ce que** la cartouche de réglage est conçue comme un élément d'insertion d'une seule pièce (25), l'intérieur de l'espace creux de la cartouche de réglage (25) recevant la tige de réglage (30) comportant les trous de blocage, les trous de blocage étant constitués de plusieurs creux faisant office de trous de blocage (29) espacés les uns des autres et coopérant avec l'élément de verrouillage (45).

4. Mécanisme de réglage selon la revendication 3, **caractérisé en ce que** la paroi de la cartouche de réglage (25) fabriquée d'une seule pièce est constituée de bagues extérieures (26.1) et de nervures longitudinales (26.2) dont les espaces intermédiaires forment les creux faisant office de trous de blocage (29).

5. Mécanisme de réglage selon la revendication 1 ou 2, **caractérisé en ce que** la cartouche de réglage (20) est conçue comme un élément d'insertion à deux coques, avec une coque à bouton (21) et une coque de verrouillage (22) comportant les trous de blocage, les trous de blocage étant constitués de plusieurs rainures transversales (24) espacées les unes des autres et coopérant avec l'élément de verrouillage (35).

6. Mécanisme de réglage selon l'une des revendications 2 à 5, **caractérisé en ce que** la tige de déverrouillage (42) coopère avec un ressort (46) de préférence précontraint de sorte que la tige de déverrouillage (42) avec son guide à bord oblique (43) est maintenue en position de blocage, dans laquelle l'élément de verrouillage (45) s'engage dans l'une des rainures transversales (24) ou dans l'un des trous de blocage (29) formant les crans.

7. Mécanisme de réglage selon l'une des revendications 1 à 6, **caractérisé en ce que** la section transversale intérieure de l'embase tubulaire (17.1) et la section transversale extérieure de la cartouche de réglage (20 ; 25) logée à l'intérieur, sont de conception circulaire pour pouvoir pivoter dans l'embase (17.1), un mécanisme de blocage ou un mécanisme à crans étant de préférence prévu entre la cartouche de réglage (20 ; 25) et l'embase (17.1) de façon à ce que la cartouche de réglage (20 ; 25) puisse pivoter progressivement dans le manchon de positionnement (17).

8. Mécanisme de réglage selon la revendication 7, **caractérisé en ce que**, pour former le mécanisme à crans, la tête de la cartouche de réglage (20 ; 25) et l'extrémité du manchon de positionnement (17.1) correspondant à la tête sont pourvues de tenons ou de bourrelets de blocage (27.1) ou encore de rainures de blocage (17.2) correspondantes, le tenon ou le bourrelet de blocage (27.1) étant de préférence muni d'un doublage ayant un effet de ressort élastique.

9. Mécanisme de réglage selon l'une des revendications 1 à 8, **caractérisé en ce que** la cartouche de réglage (20 ; 25) et/ou la tige de réglage (25) avec l'élément enfichable (27) et la tige de déverrouillage avec le bouton de déverrouillage (32, 31) et/ou le mécanisme à crans sont conçus sous la forme de pièces de plastique moulées par injection.

10. Mécanisme de réglage selon l'une des revendications 1 à 9, **caractérisé en ce que** la surface du manchon de positionnement (13) moulé par injection à partir de plastique est traitée par revêtement de poudre, et on prévoit de préférence pour le revêtement de poudre un plastique à base de polyamide rendu conducteur par bath au moyen de fibres de carbone et/ou de fibres d'acier.

11. Accoudoir pour siège, disposé sur un support pour accoudoir qui peut être fixé à l'assise ou à la structure de l'assise à l'aide d'un collier de fixation s'étendant essentiellement horizontalement, et qui comporte une embase s'étendant essentiellement verticalement, cet accoudoir étant pourvu d'un mécanisme de réglage selon l'une des revendications 1 à 9, **caractérisé en ce que** la cartouche de réglage (20 ; 25) est insérée dans l'embase (17.1) conçue au moins partiellement comme un tube, dont le pied est solidement fixé à la partie inférieure (17) par un boulon de fixation (19) et dans laquelle une tige de réglage (30) est enfoncée avec l'élément de déverrouillage (40) du mécanisme à crans, à l'extrémité supérieure de laquelle l'accoudoir (11) est solidement fixé.

12. Accoudoir selon la revendication 11, **caractérisé en ce que** le bouton de déverrouillage (41) disposé dans l'extrémité supérieure de la tige de déverrouillage (42) du mécanisme à crans est guidé hors de la partie inférieure (12) de l'accoudoir (11).

13. Accoudoir selon la revendication 11 ou 12, **caractérisé en ce que** l'accoudoir (11) est pourvu de moyens permettant son déplacement dans le sens de la profondeur correspondant au sens longitudinal de l'accoudoir (12), un mécanisme à crans étant de préférence prévu pour permettre un déplacement progressif.

14. Accoudoir selon la revendication 13, **caractérisé en ce qu'**une platine (51) est insérée dans la partie inférieure (12) de l'accoudoir (11) en guise de mécanisme à crans, laquelle, au moyen de vis (54) guidées à travers des trous oblongs (12.1), est reliée à la plaque de fixation (31) de la tige de réglage (30) et glisse sur une nervure de blocage (55), des éléments de blocage sous forme d'une calotte de blocage (52) et de points de crantage (56) étant prévus entre la platine (51) et la nervure de blocage (55), la platine (51) étant de préférence amenée de façon à se trouver sous précontrainte élastique.

15. Accoudoir selon l'une des revendications 11 à 14, **caractérisé en ce que** l'accoudoir (11) est pourvu de moyens de déplacement dans le sens de l'éloignement, un mécanisme à crans étant de préférence prévu pour permettre un déplacement progressif.

16. Accoudoir selon la revendication 15, **caractérisé en ce qu'**il est prévu en tant que moyen de déplacement de l'accoudoir (12) dans le sens de l'éloignement, entre la plaque de fixation (31) de la tige de réglage (30) et la partie inférieure (12) de l'accoudoir (11), un logement pour le manchon de positionnement (60) dans lequel vient s'emboîter un élément insérable par guidage oblique (61) comprenant un boulon d'arrêt (63) élastiquement doublé, et qui coopère avec une rainure de blocage (64) correspondante disposée sur le côté intérieur du fond du logement pour le manchon de positionnement (60).
